# EUROPÄISCHE PATENTSCHRIFT

(11) **EP 0 918 567 B1**
(45) Veröffentlichungstag und Bekanntmachung des Hinweises auf die Patenterteilung: **28.11.2001**
(21) Anmeldenummer: 97931800.3
(22) Anmeldetag: 09.07.1997
(51) Int. Cl.: B04B 1/02, C11B 1/04

(54) **ZENTRIFUGE MIT EINER INNENKAMMER UND EINER AUSSENKAMMER ZUR MECHANISCHEN GEWINNUNG VON PFLANZLICHEM ÖL**
CENTRIFUGE WITH AN INNER CHAMBER AND AN OUTER CHAMBER FOR MECHANICAL EXTRACTION OF VEGETABLE OIL
CENTRIFUGEUSE POUR EXTRACTION MECANIQUE D'HUILE VEGETALE, COMPRENANT UNE CHAMBRE INTERIEURE ET UNE CHAMBRE EXTERIEURE

(30) Priorität: 09.07.1996 DE 29611776 U
(43) Veröffentlichungstag der Anmeldung: 02.06.1999
(73) Patentinhaber: Gall, Holger, 21629 Neu Wulmstorf (DE)
(72) Erfinder: Gall, Holger, 21629 Neu Wulmstorf (DE)
(74) Vertreter: Pohl, Manfred, Dr.
(86) Internationale Anmeldenummer: EP9703612
(87) Internationale Veröffentlichungsnummer: WO9801227

(56) Entgegenhaltungen:
- WO-A-96/09119

## Beschreibung

Die Erfindung betrifft eine Vorrichtung mit einer Zentrifuge mit einer Innenkammer und einer Außenkammer zur mechanischen Gewinnung von pflanzlichem Öl aus Ölsaaten und/oder Ölfrüchten.

Eine Vorrichtung dieser Art mit Innen- und Außenkammer ist durch die WO 96/09119 bekannt.

Bei dieser Vorrichtung besteht der Nachteil, daß das aufzutrennende Saatgut oder die Ölfrüchte aufgrund ihrer variierenden Konsistenz die Kammern der Zentrifugentrommel entweder durch übermäßige Schilferabsonderung verstopfen können oder aber nach der Auftrennung zuviel Öl im Schilfer verbleiben kann. Eine Anpassung an auftretende unterschiedliche Schilfer- oder Saatdurchsatzmengen ist nicht möglich.

Die Aufgabe der Erfindung besteht darin, eine Vorrichtung der eingangs genannten Art zu schaffen, die unter Berücksichtigung der Konsistenz des eingefüllten Saatguts bzw. der Ölfrüchte eine optimale Auftrennung in Öl und Feststoffe gewährleistet, und an unterschiedliche Durchsatzmengen von Schilfer und/oder Ölsaaten angepaßt werden kann.

Erfindungsgemäß erfolgt die Lösung der Aufgabe durch die kennzeichnenden Merkmale des Anspruchs 1. Vorteilhafte Ausgestaltungen der Erfindung werden in den abhängigen Ansprüchen beschrieben.

Nach der Erfindung wird das pflanzliche Öl mittels einer Zentrifuge aus dem Saatgut oder den Ölfrüchten gewonnen. Hierbei wird ausgenutzt, daß zwischen dem verdichteten pflanzlichen Material und dem auszupressenden pflanzlichen Öl ein Dichteunterschied besteht. Vor dem Eintritt in die Zentrifuge werden die Ölsaaten bzw. die Ölfrüchte einer Reinigung und ggf. einer Aufbereitung unterzogen und durch eine Speisevorrichtung in die Zentrifuge eingebracht. Mittels eines Gewindes lassen sich Innen- und Außenmantel der Zentrifugentrommel so gegeneinander verschieben, daß eine Vergrößerung der Schilferaustrittsöffnung bewirkt werden kann. Eine Arretierung von Innen- und Außenmantel der Zentrifugentrommel erfolgt mittels Schrauben, die das Trommelendstück mit dem Außenmantel der Zentrifugentrommel verbinden. Somit ist eine geometrische Anpassung der Zentrifugentrommel an die Konsistenz des eingefüllten Saatguts bzw. der Ölfrüchte gewährleistet, die einer Verstopfung der Kammern der Zentrifugentrommel bzw. einer unvollständigen Auftrennung in Öl und Schilfer entgegenwirkt.

Die Erfindung wird nachstehend am Beispiel der in den Zeichnungen schematisch dargestellten Ausführungsform einer erfindungsgemäßen Vorrichtung näher erläutert. Es zeigt
- Fig. 1: die Vorrichtung in einer Seitenansicht im Schnitt,
- Fig. 2: eine vergrößerte Seitenansicht der Zentrifugentrommel,
- Fig. 3: eine Frontansicht der Antriebseinrichtung mit einem Treibriemen zur Kopplung von Antriebsmotor und Zentrifugentrommel,
- Fig. 4: eine Frontansicht des Messers,
- Fig. 5: eine Frontansicht des Materialeintritts.

Die Vorrichtung nach Fig. 1 zur mechanischen Gewinnung von pflanzlichem Öl besteht aus einer Zentrifugentrommel 1, deren Welle 2 über einen Treibriemen 3 mit dem Elektromotor 4 verbunden ist.

Die Welle 2 ist drehbar um die Achse 5 gelagert in den Lagern 16 und 17, wobei das Lager 16 in der Achse 5 und das Lager 17 in dem Achsträger 6 angeordnet sind. Die Zentrifugentrommel 1 besteht aus einem rohrförmigen Innenmantel 7, der eine Innenkammer 9 umschließt, deren Durchmesser sich gleichmäßig von der Stimseite 14 der Zentrifugentrommel 1 bis zum Trommelende 15 erweitert. Am Trommelende 15 befinden sich die Ölaustrittsöffnungen 12. Der Innenmantel 7 ist von einem ebenfalls rohrförmigen Außenmantel 8 umgeben. Zwischen dem Innenmantel 7 und dem Außenmantel 8 ist eine sich im Querschnitt vom Trommelende 15 bis zur Schilferaustrittsöffnung 13 auf der Stirnseite 14 der Zentrifugentrommel 1 gleichmäßig erweiternde Außenkammer 10 ausgebildet. Innenmantel 7 und Außenmantel 8 der Zentrifugentrommel 1 sind im Bereich des Trommelendes 15 über Schrauben 22 und ein Gewinde 25 verbunden und im Trommelende 15 drehbar um die Achse 5 im Lager 18 gelagert. Die Schrauben 22 dienen hierbei zur Arretierung des Außenmantels 8 an dem Innenmantel 7 und werden bei einer axialen Verschiebung beider zueinander durch Drehung um das Gewinde 25 vorher aus dem Außenmantel 8 herausgeschraubt.

Das Saatgut bzw. die Ölfrüchte werden von der Materialeintrittsöffnung 11 durch die Innenkammer 9 bis zum Trommelende 15 geführt. Dort wird das Öl über die Ölaustrittsöffnungen 12 nach außen abgeleitet.

Der verbleibende Schilfer wird über die Innenmanteldurchbrechungen 19 in die Außenkammer 10 nach außen umgelenkt und über die Schilferaustrittsöffnung 13 abgeführt.

Der Außenmantel 8 der Zentrifugentrommel 1 ist mittels der Schrauben 22 und dem Gewinde 25 in seiner Lage gegen den Innenmantel 7 entlang der gemeinsamen Welle 2 verschiebbar, so daß damit die Größe des ringförmigen Austrittsspaltes der Schilferaustrittsöffnung 13 eingestellt werden kann. Dadurch ist eine technisch vergleichsweise bequeme und schnelle Anpassung der Geometrie der Zentrifugentrommel 1 an die Konsistenz des über die Materialeintrittsöffnung 11 eintretenden Saatguts bzw. der Ölfrüchte gegeben. Der Innenmantel 7 und der Außenmantel 8 sind hierbei mittels des Gewindes 25 miteinander in Wirkeingriff. Die Schrauben 22 verbinden das das Trommelende 15 bildende Trommelendstück 26 mit dem Außenmantel 8.

Die Innenmanteldurchbrechungen 20 gleich hinter der Materialeintrittsöffnung 11 ermöglichen, daß das in der Außenkammer 10 aus dem Schilfer austretende Öl in die Innenkammer 9 eintreten und zu den Ölaustrittsöffnungen 12 gelangen kann. Zusätzlich bewirken sie, daß der hydrostatische Druck, der durch das Aufstauen des Öls bis zum kleinen Durchmesser der Ölaustrittsöffnungen auch auf den Schilfer im Außenmantel 8 wirkt und somit die Radiusdifferenz zwischen dem Schilferaustritt 13 und den Ölaustrittsöffnungen 12 zum Druckaufbau in der Zentrifuge zur Verfügung steht.

Die Saat- oder Ölfruchtzuführung in die Zentrifuge erfolgt über den Trichter 21, der durch ein Gewinde bis auf einen kleinen Spalt an das Messer 23 herangeführt werden kann und durch eine Feststellschraube fixiert wird.

Die Vorrichtung in Fig. 3 stellt eine Frontansicht des Treibriemens 3 dar, der Elektromotor 4 und Zentrifugentrommel 1 miteinander koppelt.

## Patentansprüche

1. Vorrichtung mit einer Zentrifuge mit einer Innenkammer (9) und einer Außenkammer (10) zur mechanischen Gewinnung von pflanzlichem Öl aus Ölsaaten und/oder Ölfrüchten mit mindestens einer Ölau strittsöffnung (12) und mindestens einer Austrittsöffnung (13) für den Schilfer, **dadurch gekennzeichnet, daß** die Austrittsöffnung für den Schilfer im Bereich des Materialeintritts (24) angeordnet und in der Größe einstellbar ausgebildet ist wozu zur Einstellung der Größe des Ringspaltes der Schifferaustrittsöffnung (13) zwischen dem Materialeintritt (24) und dem Außenmantel (8) dieser gegen den Innenmantel (7) mittels eines Gewindes (25) verschiebbar und in der Betriebsstellung mittels Schrauben (22) arretierbar ist.

2. Vorrichtung nach Anspruch 1, **dadurch gekennzeichnet, daß** die Innenkammer (9) und Außenkammer (10) mittels Innenmanteldurchbrechungen (19, 20) miteinander verbunden sind.

3. Vorrichtung nach Anspruch 2, **dadurch gekennzeichnet, daß** die Innenmanteldurchbrechungen (20) hinter der Materialeintrittsöffnung (11) angeordnet sind.

4. Vorrichtung nach den Ansprüchen 1 und 2, **dadurch gekennzeichnet, daß** vor dem Materialeintritt (24) ein Messer (23) zur Saat- oder Fruchtaufbereitung angeordnet ist.

5. Vorrichtung nach den Ansprüchen 1 bis 4, **dadurch gekennzeichnet, daß** vor dem Materialeintritt (24) ein ein- und nachstellbarer Zuführtrichter (21) angeordnet ist.

6. Vorrichtung nach Anspruch 1, **dadurch gekennzeichnet, daß** der Innenmantel (7) und der Außenmantel (8) mittels des Gewindes (25) miteinander in Wirkeingriff sind.

7. Vorrichtung nach Anspruch 1, **dadurch gekennzeichnet, daß** das das Trommelende (15) bildende Trommelendstück (26) mittels der Schrauben (22) mit dem Außenmantel (8) verbunden ist.

8. Vorrichtung nach Anspruch 4, **dadurch gekennzeichnet, daß** das Messer (23) mehrere radiale Messerbalken zur gleichmäßigen Verteilung der Ölsaaten bzw. Ölfrüchte an dem Innenmantel (7) der Zentrifugentrommel (1) aufweist.

9. Vorrichtung nach Anspruch 8, **dadurch gekennzeichnet, daß** das Messer (23) und der darauf folgende Materialeintritt (24) radiale Messerbalken bzw. Speichen besitzt, die eine mehrere Millimeter lange axiale Länge aufweisen und das Saatgut bzw. die Ölfrüchte auf Zentrifugendrehzahl beschleunigen.

10. Vorrichtung nach einem der Ansprüche 1 bis 9, **dadurch gekennzeichnet, daß** der Außenmantel (8) mit dem Innenmantel (7) fest verschraubt ist.

11. Vorrichtung nach einem der Ansprüche 1 bis 10, **dadurch gekennzeichnet, daß** in dem Außenmantel (8) eine Lagerung und die Ölaustrittsbohrung fest integriert sind.

12. Vorrichtung nach einem der Ansprüche 1 bis 11, **dadurch gekennzeichnet, daß** der Innenmantel (7) auf der Materialeintrittsseite (24) gleichmäßig über am Umfang verteilte Rippen am Außenmantel (8) abgestützt ist.

13. Vorrichtung nach einem der Ansprüche 1 bis 12, **dadurch gekennzeichnet, daß** der Innenmantel (7) auf der Ölaustrittsseite in eine zentrische Bohrung des Außenmantels (8) mittels Befestigungsschrauben eingezogen ist.

## Claims

1. Device with a centrifuge, having an inner chamber (9) and an outer chamber (10), for mechanically obtaining vegetable oil from oil-bearing seeds and/or fruits with at least one oil outlet (12) and at least one outlet (13) for the dry mass, **characterized in that** the outlet for the seeds is located in the region of the material inlet (24) and is implemented so its size is adjustable, with the ring opening of the seed outlet (13) between the material inlet (24) and the outer casing (8) being displaceable relative to inner casing (7) by means of the thread (25) for adjustment of its size and lockable in the operating position by means of screws (22).

2. Device according to claim 1, **characterized in that** the inner chamber (9) and outer chamber (10) are connected with one another by means of openings (19, 20) in the inner casing.

3. Device according to claim 2, **characterized in that** the openings (20) in the inner casing are located behind the material inlet (11).

4. Device according to claims 1 and 2, **characterized in that** a cutter (23) for preparing the seeds or fruits is located in front of the material inlet (24).

5. Device according to claims 1 to 4, **characterized in that** an adjustable feed hopper (21) is located in front of the material inlet (24).

6. Device according to claim 1, **characterized in that** the inner casing (7) and the outer casing (8) are engaged with one another by means of the thread (25).

7. Device according to claim 1, **characterized in that** the drum end piece (26) which forms the drum end (15) is connected by means of the screw (22) with the outer casing (8).

8. Device according to claim 4, **characterized in that** the cutter (23) has multiple radial cutter bars for uniform distribution of the oil-bearing seeds and/or oil-bearing fruits on the inner casing (7) of the centrifuge drum (1).

9. Device according to claim 8, **characterized in that** the knife (23) and the material inlet (24) following it have radial cutter bars and/or spokes which have an axial length of several millimeters and accelerate the seeds and/or the oil-bearing fruits to the speed of the centrifuge.

10. Device according to one of the claims 1 to 9, **characterized in that** the outer casing (8) is screwed firmly to the inner casing (7).

11. Device according to one of the claims 1 to 10, **characterized in that** a bearing and the oil outlet boring are permanently integrated in the outer casing (8).

12. Device according to one of the claims 1 to 11, **characterized in that** the inner casing (7) is uniformly supported around the circumference on the material inlet side (24) via ribs distributed on the outer casing (8).

13. Device according to one of the claims 1 to 12, **characterized in that** the inner casing (7) is inserted in a central boring of the outer casing (8) on the oil outlet side by means of attachment screws.

## Revendications

1. Dispositif avec une centrifugeuse pourvue d'une chambre intérieure (9) et d'une chambre extérieure (10), destiné à l'extraction mécanique d'huile végétale à partir de graines et/ou de fruits oléagineux, avec au moins un orifice d'évacuation de l'huile (12) et au moins un orifice d'évacuation (13) des fibres, **caractérisé en ce que** l'orifice d'évacuation des fibres est disposé à la hauteur de l'entrée de la matière (24) et que ses dimensions sont réglables, l'enveloppe extérieure (8) pouvant avancer contre l'enveloppe intérieure (7) au moyen d'un filetage (25) et être bloquée en position de service au moyen de vis (22, ce à des fins de réglage de l'interstice annulaire de l'orifice d'évacuation des fibres (13) entre l'entrée de la matière (24) et l'enveloppe extérieure (8).

2. Dispositif selon la revendication 1 **caractérisé en ce que** les chambres intérieure (9) et extérieure (10) sont reliées entre elles au moyen de perçages (19, 20) aménagés dans l'enveloppe intérieure.

3. Dispositif selon la revendication 2 **caractérisé en ce que** les perçages (20) aménagés dans l'enveloppe intérieure sont disposés derrière l'orifice d'entrée de la matière (11).

4. Dispositif selon les revendications 1 et 2 **caractérisé en ce qu'**un couteau (23) destiné au traitement des graines ou fruits est disposé en amont de l'entrée de matière (24).

5. Dispositif selon l'une des revendications 1 à 4 **caractérisé en ce qu'**une trémie d'alimentation (21) réglable et réajustable est disposée en amont de l'entrée de matière (24).

6. Dispositif selon la revendication 1 **caractérisé en ce que** l'enveloppe intérieure (7) et l'enveloppe extérieure (8) sont en prise l'une avec l'autre au moyen du filetage (25).

7. Dispositif selon la revendication 1 **caractérisé en ce que** l'embout (26) formant l'extrémité du tambour (15) est relié à l'enveloppe extérieure (8) au moyen des vis (22).

8. Dispositif selon la revendication 4 **caractérisé en ce que** le couteau (23) présente plusieurs barres porte-lame radiales pour une répartition uniforme des graines ou fruits oléagineux sur l'enveloppe intérieure (7) du tambour de la centrifugeuse (1).

9. Dispositif selon la revendication 8 **caractérisé en ce que** le couteau (23) et l'entrée de matière (24) située en aval sont pourvus de barres porte-lame radiales ou de rayons qui sont d'une longueur axiale de plusieurs millimètres et accélèrent les graines ou les fruits oléagineux à la vitesse de rotation de la centrifugeuse.

10. Dispositif selon l'une des revendications 1 à 9 **caractérisé en ce que** l'enveloppe extérieure (8) est vissée fixement à l'enveloppe intérieure (7).

11. Dispositif selon l'une des revendications 1 à 10 **caractérisé en ce que** des paliers et l'alésage d'écoulement de l'huile sont intégrés de manière fixe dans l'enveloppe extérieure (8).

12. Dispositif selon l'une des revendications 1 à 11 **caractérisé en ce que**, du côté de l'entrée de la matière (24), l'enveloppe intérieure (7) est appuyée de façon uniforme sur l'enveloppe extérieure (8) au moyen de nervures réparties sur la circonférence.

13. Dispositif selon l'une des revendications 1 à 12 **caractérisé en ce que**, du côté de l'écoulement de l'huile, l'enveloppe intérieure (7) est insérée dans un alésage central de l'enveloppe extérieure (8) au moyen de vis de fixation.
